# EUROPÄISCHE PATENTSCHRIFT

(11) **EP 1 090 175 B1**
(45) Veröffentlichungstag und Bekanntmachung des Hinweises auf die Patenterteilung: **02.04.2003**
(21) Anmeldenummer: 99938153.6
(22) Anmeldetag: 04.06.1999
(51) Int. Cl.: D02G 3/28

(54) **VERFAHREN ZUR HERSTELLUNG EINES ABWECHSELND S- UND Z-DREHUNGEN AUFWEISENDEN FILAMENTGARNES**
METHOD FOR PRODUCING A FILAMENT YARN WITH ALTERNATING S- AND Z-TWISTS
PROCEDE POUR PRODUIRE UN FIL CONTINU PRESENTANT EN ALTERNANCE DES TORSIONS S ET DES TORSIONS Z

(30) Priorität: 23.06.1998 DE 19827870
(43) Veröffentlichungstag der Anmeldung: 11.04.2001
(73) Patentinhaber: Saurer-Allma GmbH, 87437 Kempten (DE)
(72) Erfinder: OSTERLOH, Markus, D-87437 Kempten (DE)
(74) Vertreter: Rapp, Bertram
(86) Internationale Anmeldenummer: DE9901692
(87) Internationale Veröffentlichungsnummer: WO99067452

(56) Entgegenhaltungen:
- DE-A- 1 435 728
- DE-A- 3 931 110
- US-A- 4 279 120

## Beschreibung

Die Erfindung betrifft ein Verfahren nach dem Oberbegriff von Anspruch 1.

Bei einem derartigen, aus der DE 39 31 110 C2 bekannten Verfahren werden die Drallstopps durch zwei stationär angeordnete Lieferwerke gebildet, von denen eines vor der bzw. den Falschdreheinrichtung(en) angeordnet ist und das andere hinter der Fixiereinrichtung, die entweder als Heizeinrichtung oder als Luftverwirbelungseinrichtung ausgebildet ist. die abwechselnde Ausbildung der S- und Z-Drehungen wird durch Ein- und Ausschalten der Klemmwirkung der Falschdreheinrichtung in einem vorbestimmten Zyklus durchgeführt. Da jedoch der zweite Drallstopp in Gamlaufrichtung hinter der Fixiereinrichtung angeordnet ist, werden die dem Garn vorher aufgebrachten S- und Z-Drehungen in dem hinter der Falschdreheinrichtung verlaufende Garnabschnitt je nach Drehrichtung teilweise wieder aufgedreht und teilweise noch stärker gedreht. Es läßt sich auf diese Weise kein Garn erzeugen, welches reproduzierbar abwechselnd definierte S- und Z-Drehungen aufweist. Außerdem entstehen zwischen den Abschnitten mit S-Drehung und den Abschnitten mit Z-Drehung jeweils angedrehte Abschnitte mit geringerer S-bzw. Z-Drehung.

Ferner ist aus dem Stand der Technik US 4,279,120 ein Verfahren zur Erzeugung eines selbstgedrehten Kombinationsgarnes bekannt, bei dem mindestens zwei Vorlagegarne mittels Falschdreheinrichtungen mit abwechselnden Bereichen von S- und Z-Drehungen versehen und die beiden Garne anschließend so zusammengebracht werden, daß sie sich aufgrund ihrer Rückdrehtendenz umeinander verdrehen und so ein selbsttätig verzwirntes, stabiles Verbundgarn bilden. Bei diesem bekannten Verfahren sind die Falschdreheinrichtungen auf einem sich drehenden Rad angeordnet und werden dadurch gleichlaufend mit den Garnen bewegt. In einem bevorzugten Ausführungsbeispiel sind eine Vielzahl von multifunktionalen Einheiten auf dem Umfang des sich drehenden Rades angeordnet, welche entweder als Falschdreheinrichtungen oder als Drallstopp zur Klemmung der Garne verwendet werden können.

Deshalb liagt der Erfindung die Aufgabe zugrunde, ein Verfahren zur Herstellung eines abwechselnd S- und Z-Orshungen aufweisenden Filamentgarnes aufzuzeigen, mit dem in einfacher, wirtschaftlicher und reproduzierbarer weise ein Filamentgarn erzeugt werden kann, das definierta S- und Z-Drehungen pro Längeneinheit und dazwischen möglichst keine ungedrehten bzw. geringer gedrehten Abschnitte aufweist.

Dies wird nach der Erfindung dadurch erreicht, daß der in Garnlaufrichtung hinter der Falschdreheinrichtung vorgesehene Drallstopp synchron mit dem Garn bewegt und in drallstoppendem Eingriff mit dem Garn gehalten wird, bis zumindest dar Drehungs-Umkehrpunkt im Garn fixiert ist, und daß mindestens ein weiterer, dem vorgenannten, bewegten Drallstopp in Abstand folgender Drallstopp in drallstoppenden Eingriff mit dem Garn gebracht und zusammen mit diesem weiterbewegt wird, bevor dem Garn durch die Falschdreheinrichtung eine entgegengesetzte Drehung erteilt wird.

Die Erfindung geht also von dem Gedanken aus, das Garn unmittelbar hinter der Falschdreheinrichtung von in zeitlichen und räumlichen Abständen aufeinanderfolgenden Drallstopps zu erfassen und die Drallstopps dann synchron zusammen mit dem Garn weiterzubewegen. Ein Drallstopp hat die Aufgabe, eine fortpflanzung einer dem Garn erteilten Drehung in einen vor oder hinter dem Drallstopp liegenden Garnabschnitt zu verhindern. Als Drallstopp kommen im vorliegenden Fall hauptsächlich Klemmeinrichtungen in Frage, jedoch kann ein Drallstopp auch durch eine Umlenkkante oder durch Klemmung in einem Lieferwerk ausgebildet sein. Beim erfindungsgemäßen Verfahren werden Ersatzblatt jeweils Garnabschnitte zwischen zwei in Abstand aufeinanderfolgende Drasllstopps vorläufig "fixiert" bis die endgültige Fixierung mittals der Fixierainrichtung erfolgt ist. Die zwischen zwei Drallstopps verläufig fixiertan Garnabschnitte haben entweder S- oder Z-Drehung mit einer vorbestimmten definierten Drehung, wobei unter "Drehung" gemäß DIN 60900, Teil 2, die Anzahl der Drahungen eines einfachen Garnes pro/m zu verstehen ist. Die definierte Drehung eines zwischen zwei banachbarten Drallstopps geklammten Garnstückes wird durch die den nachfalgenden Garnabschnitten erteilten Drehungen nicht beeinflußt oder verändert, weil sich der Falschdraht immer nur bis zu den der Falschdrsheinrichtung nächstgelegenen Drallstopps ausbildet. Auf diese waise werden auch ungedrehte Abschnitte zwischen den Garnabschnitten mit S- oder Z-Drehung vermieden. Das erfindungsgemäße Verfahren kann kontinuierlich durchgeführt werden und ermöglicht die Herstellung eines Filamentgarnes mit abwechselnden S- und Z-Drehungen Das Filamantgern kann aus einer Gernkomponents, d.h. einem Bündel von Filamentan hergestellt warden und wird während des Produktionsprozesees im Anschluß an die Falschdreheinrichtung fixiert, was durch Thermofixierung erfolgt.

Vorteilhafte Ausgestaltungen des Verfahrens sind in den Unteransprüchen gekennzeichnet.

Die Erfindung wird nachfolgend, anhand von den den Zeichnungen dargestellten Ausführungsbeispielen näher erläutert.

Es zeigen:
- Fig. 1: die schematische Darstellung der Garnstruktur des fertigen Filamentgarnes,
- Fig. 2: eine schematische Darstellung des Verfahrensablaufes,
- Fig. 3: den Zusammenhang zwischen dem minimalen Abstand der beweglichen Drallstopps zu der Falschdreheinrichtung unter der theoretischen Drehungsverteilung,
- Fig. 4a bis 4c: das Funktionsprinzip zweier hintereinander geschalteter Falschdreheinrichtungen in einer ersten Ausführungsform,
- Fig. 4d bis 4f: das Funktionsprinzip einer zweiten Ausführungsform,
- Fig. 5 bis 7: verschiedene bewegliche Drallstoppvorrichtungen in schematischer Darstellung,
- Fig. 8: eine Ansicht in Richtung VIII der Fig. 7.

In Fig. 1 ist schematisch die Struktur des fertigen Filamentgarnes dargestellt. Dieses weist abwechselnd Garnabschnitte 1a mit S-Drehung und Garnabschnitte 1b mit Z-Drehung auf. Zwischen zwei Garnabschnitten 1a, 1b mit entgegengesetzten Drehungen liegen jeweils die Drehungsumkehrpunkte 2, deren Ausdehnung in Garnlängsrichtung mit dem erfindungsgemäßen Verfahren sehr klein gehalten werden kann. Die Längen der Garnabschnitte 1a, 1b können variieren. Als Vorlagematerialien sollen glatte und texturierte Multifilamentgarne, vorzugsweise in einem Titerbereich zwischen 17 und 330 dtex zum Einsatz kommen. Fig. 2 zeigt eine schematische Darstellung des Verfahrensablaufes. Das Garn 1' wird mittels des Lieferwerkes 6 in Garnlaufrichtung C von A nach B bewegt und verläßt das Lieferwerk 6 als fertiges Filamentgarn 1 mit abwechselnden S- und Z-Drehungen, wie es in Fig. 1 dargestellt ist. Ein erster Drallstopp 7 ist stationär angeordnet und kann vorzugsweise als Lieferwerk oder als Fadenbremse ausgebildet sein. Im Abstand L₀ ist hinter dem stationären Drallstopp 7 eine Falschdreheinrichtung 8 angeordnet, mit der es möglich ist, dem Garn 1' nacheinander abwechselnd S-Drehungen und Z-Drehungen zu erteilen. Die nähere Ausgestaltung von derartigen Falschdreheinrichtungen 8 wird weiter untenstehend anhand der Figuren 4a bis 4f noch erläutert. Hinter der Falschdreheinrichtung 8 ist eine Drallstappvorrichtung 9 mit mehreren in Garnlaufrichtung C beweglichen Drallstopps 3 vorgesehen. Jeder Drallstopp 3 wird jeweils durch zwei zusammenwirkende Klemmbacken 3a, 3b gebildet, wobei diese Klemmbacken 3a, 3b in Garnlaufrichtung C eine möglichst kleine Ausdehnung aufweisen sollen und deshalb zweckmäßig schneidenartig ausgebildet sind. Hierdurch kann die Längenausdehnung der Drehungs-Umkehrpunkte 2 auf ein Minimum reduziert werden, so daß in der fertigen textilen Fläche diese Umkehrpunkte 2 nicht als Fehlerstellen auffallen. Die Klemmbacken 3a, 3b sind an endlosen angetriebenen Bändern 10a, 10b angeordnet, wodurch sie jeweils zur Falschdreheinrichtung 8 zurückführbar sind. Außerdem sind hierdurch die Klemmbacken 3a, 3b ein- und ausschaltbar. In dem zwischen den Bändern 10a und 10b liegenden Bereich werden jeweils zwei Klemmbacken 3a, 3b unter Zwischenschaltung des Garnes 1' gegeneinander gedrückt und bilden dann jeweils einen in Garnlaufrichtung C beweglichen Drallstopp 3. Die beweglichen Drallstopps 3 sind in einem Abstand L₂ angeordnet. Die Drallstopps 3 werden durch eine Fixiereinrichtung 11 hindurchbewegt, die aus einer Heizzone 4 und einer nachgeschalteten Hühlzone 5 besteht. Der gegenseitige Abstand L₂ der Drailstopps 3 ist dabei kleiner als die Länge L₃ der Fixiereinrichtung 11. Auf diese Weise wird sichergestellt, daß die dem Garn 1' abwechselnd entgegengesetzt erteilten und zwischen zwei Drallstopps 3 vorläufig fixierten Drehungen thermisch fixiert sind, wenn das fertige Filementgarn 1 die Fixiereinrichtung 11 verläßt.

Damit das Verfahren möglichst effektiv arbeitet, sollten die Drallstopps 3 möglichst nahe an der Falschdreheinrichtung 8 mit dem Garn 1' in drallstoppenden Eingriff kommen und dann synchron mit dem Garn 1' weiterbewegt werden. Mit jedem neuen Eingriff eines Drallstopps kann die Richtung der Drehungserteilung durch die Falschdreheinrichtung 8 gewechselt werden. Zwischen zwei Drallstoppeinrichtungen werden abwechselnd Garnabschnitte 1a mit S-Drehung und Garnabschnitte 1b mit Z-Drehung vorläufig "fixiert" und das Garn 1' in verdrehtem Zustand zunächst durch die Heizzone 4 und dann durch die Kühlzone 5 hindurchbewegt. Erst nach der Abkühlung des Garnes unter eine gewisse Temperatur wird die Klemmung beim Austritt aus der Kühlzone 5 aufgehoben. Durch den unterschiedlichen Abstand L₀ zwischen dem stationären Drallstopp 7 und der Falschdreheinrichtung 8 einerseits und dem Abstand L₁ zwischen der Falschdreheinrichtung 8 und dem dieser nächstgelegenen beweglichen Drallstopp 3 andererseits entstehen unterschiedliche Drehungshöhen, d.h. Drehungen pro Längeneinheit vor und hinter der Falschdreheinrichtung 8. In dem Produktionsprozeß wird jedoch nur der Teil der Drehungen fixiert, der zwischen der Falschdreheinrichtung 8 und dem nächstliegenden bewegten Drallstopp liegt. In dem Bereich zwischen dem Drallstopp 7 und der Falschdreheinrichtung 8 wird das Garn theoretisch nur auf- und zugedreht. Es wird somit der Falschdrall in zwei gegensinnige echte Drehungen aufgeteilt, wovon jeweils nur die hinter der Falschdreheinrichtung befindliche Drehung fixiert wird. Damit diese Drehung nicht mehr von der nachfolgenden Umkehr der Drehrichtung beeinflußt wird, soll diese Drehrichtung erst dann umgekehrt werden, wenn der folgende Drallstopp in Eingriff mit dem Garn 1' ist. Hierbei sollte der jeweils nächste Drallstopp bis dicht an die Falschdreheinrichtung 8 herangeführt werden, um den Abstand L₁ möglichst klein zu halten. Bei Drehrichtungsumkehr muß nämlich zunächst der im Bereich L₁ befindliche Garnabschnitt wieder aufgedreht und in entgegengesetzter Richtung verdreht werden. Je kürzer der Abstand zu Beginn der Drehrichtungsumkehr ist, desto effektiver arbeitet das Verfahren.

Dies ist anhand der Fig. 3 erkennbar,die den theoretischen Einfluß der Abstände L₀ und L₁ auf die Drehungshöhe vor und hinter der Falschdreheinrichtung 8 zeigt. Die Zeitpunkte für die Eingriffe der beweglichen Drallstopps sind mit 3' gekennzeichnet. Die Fig. 3 zeigt, daß ein großes Verhältnis von L₀/L₁ sich positiv bemerkbar macht und daß der minimale Abstand L₁, an welchem der jeweilige Drallstopp 3 mit dem Garn 1 in Eingriff kommt, von der Dralleinrichtung 8 möglichst klein sein sollte.

Die wechselnde Drehrichtung des Garns kann sowohl durch eine Falschdreheinrichtung mit wechselnder Drehrichtung, als auch durch zwei konstant in entgegengesetzten Drehrichtungen angetriebene Falschdreheinrichtungen, die wechselweise zuschaltbar sind, realisiert werden. Vorteilhaft ist die Verwendung von zwei Falschdreheinrichtungen, die in unterschiedlichen Drehrichtungen angetrieben werden und deren Wirkflächen zugeschaltet werden. Auf diese Weise werden die zu beschleunigenden Massen sehr klein gehalten, da die jeweilige Zuschaltung durch eine Bewegung des Garnes oder durch eine Auslenkung der Wirkflächen erfolgen kann.

In den Figuren 4a bis 4f sind Falschdreheinrichtungen 8, 8' bzw. 8a, 8'a vom Klemmtyp dargestellt. Bei dem in Fig. 4a bis 4c dargestellten Ausführungsbeispiel weist jede der Falschdreheinrichtungen 8, 8' zwei sich kreuzende, endlose Riemen 12, 12' auf, an deren Kreuzungsstelle das Garn 1' zur Erzeugung von Drehungen eingeklemmt werden kann. Die Riemen 12 der ersten Falschdreheinrichtung 8 werden z.B. so angetrieben, daß sie dem Garn stromabwärts, d.h. in Garnlaufrichtung hinter der Falschdreheinrichtung eine S-Drehung erteilen können, während die Riemen 12' der zweiten Falschdreheinrichtung 8' dem Garn stromabwärts hinter der Falschdreheinrichtung 8' eine Z-Drehung erteilen können. Jede der beiden Falschdreheinrichtungen 8, 8' weist ferner zwei Andruckrollen 13, 13' auf, mit deren Hilfe die Wirkflächen 12a, 12'a der Riemen 12, 12', die sich normalerweise in Abstand von dem Garn 1' befinden, abwechselnd in Arbeitsstellung gebracht werden können, wie es in Fig. 4b und 4c dargestellt ist. Die Riemen 12, 12' der beiden Falschdreheinrichtungen 8, 8' werden kontinuierlich in den mit Pfeilen angedeuteten Drehrichtungen angetrieben. Wenn gemäß Fig. 4b die Druckrollen 13 die Wirkflächen 12a an das Garn 1' andrücken, erhält dieses stromabwärts S-Drehungen, wobei die zweite Falschdreheinrichtung 8' unwirksam ist. Um dem Garn stromabwärts Z-Drehungen zu erteilen, werden gemäß Fig. 4c die Druckrollen 13 der ersten Falschdreheinrichtung 8 auseinanderbewegt, während die Druckrollen 13' der zweiten Falschdreheinrichtung 8' die Wirkflächen 12'a an das Garn 1' andrücken. Durch die Auslenkung der Wirkflächen 12a, 12'a senkrecht zu ihrer Bewegungsrichtung können sehr schnelle Schaltvorgänge realisiert werden, da aufgrund der Geometrie nur sehr geringe Kräfte ausgeübt und kurze Wege zurückgelegt werden müssen. Durch die jeweils nicht in Arbeitsstellung befindliche Falschdreheinrichtung wird die Ausbreitung der Drehungen im Garn 1' nicht behindert, da sich deren Wirkflächen 12a bzw. 12'a jeweils in Abstand von dem Garn 1' befinden.

Bei dem in Fig. 4d bis 4f gezeigten Ausführungsbeispiel besteht jede der beiden Falschdreheinrichtungen 8a, 8'a aus zwei ständig angetriebenen Scheiben 14, 14', deren Stirnflächen die Wirkflächen 15, 15' bilden, zwischen denen das Garn 1' eingeklemmt werden kann. Dies geschieht dadurch, daß die beiden Scheiben 14 bzw. 14' einander axial genähert werden. So kann man z. B. gemäß Fig. 4e dem Garn 1' stromabwärts, d.h. in Garnlaufrichtung C dem hinter der Falschdreheinrichtung 8a verlaufenden Garnabschnitt Z-Drehungen erteilen, wenn die wirkflächen 15 der Scheiben 14 an das Garn 1' angedrückt sind, während die Wirkflächen 15' der zweiten Falschdreheinrichtung 8'a sich in Abstand vom Garn 1' befinden und damit unwirksam sind. Bei der in Fig. 4f dargestellten Stellung der Falschdreheinrichtungen werden die Wirkflächen 15' an das Garn 1' angedrückt und dem Garn hierdurch stromabwärts S-Drehungen erteilt, während die erste Falschdreheinrichtung 8a unwirksam ist.

In den Figuren 5 bis 7 sind verschiedene Drallstoppvorrichtungen dargestellt. Die in Fig. 5 dargestellte Drallstoppvorrichtung 9 entspricht im wesentlichen dem in Fig. 2 dargestellten Ausführungsbeispiel, so daß zur Erläuterung auf die Beschreibung der Fig. 2 verwiesen werden kann. Die gleichmäßig angetriebenen endlosen Zugmitteltriebe 10a, 10b können z.B. Riemen oder Ketten sein.

Bei der in Fig. 6 dargestellten Drallstoppvorrichtung 9' sind an dem endlosen Zugmitteltrieb 16 mehrere starre Klemmelemente 17 in Abstand voneinander angeordnet. Jedem starren Klemmelement 17 ist ein um eine Achse 19 schwenkbares bewegliches Klemmelement 18 zugeordnet. wird das bewegliche Klemmelement 18 gegen das starre Klemmelement 17 gedrückt, dann erfolgt die Klemmung. Zur Steuerung des beweglichen Klemmelementes 18 kann eine Steuerkurve 20 dienen. Mit dem Bezugszeichen 4 ist die Heizzone gekennzeichnet.

Bei der in Fig. 7 dargestellten Drallstoppvorrichtung 9" sind an einem endlosen Zugmitteltrieb in Abstand voneinander mehrere Tragarme 21 vorgesehen, die an ihrem freien Ende jeweils eine starre Klemmbacke 22 tragen. Jedem Tragarm 21 ist ein beweglicher Schieber 23 mit Klemmbacke 23a zugeordnet. Über eine Steuerkurve 20 oder dgl. können die Schieber 23 gegenüber den Tragarmen 21 in deren Längsrichtung verschoben werden und damit die beweglichen Klemmbacken 23a jeweils in Klemmstellung bzw. Öffnungsstellung bewegt werden. Jeweils ein Klemmbackenpaar 22, 23a bildet einen Drallstopp.

Bei dem in Fig. 7 und 8 dargestellten Ausführungsbeispiel sind die Klemmbacken 22 an relativ dünnen Tragarmen 21 und in größerem Abstand von dem Zugmitteltrieb 16 angeordnet. Wenn sich die Klemmbacken 22, 23a in Klemmstellung und damit in drallstoppendem Eingriff befinden, können sie in Garnlaufrichtung C elastisch ausweichen und damit Längenänderungen des Garns, die durch Einzwirnung und Schrumpf entstehen können, ausgleichen.

Wenn die Fixiereinrichtung 11 aus einer Heizzone 4 und einer nachgeschalteten Kühlzone 5 besteht, wird jeder Garnabschnitt 1a, 1b einschließlich der dazwischen - liegenden Umkehrpunkte 2 fixiert. Gegebenenfalls ist es aber auch möglich, nur die Umkehrpunkte 2 zu fixieren, was beispielsweise durch erhitzte Klemmbacken erfolgen kann.

## Patentansprüche

1. Verfahren zur Herstellung eines abwechselnd S- und Z-Drehungen aufweisenden Filamentgarnes (1), bei dem mindestens ein Garn (1') zwischen zwei in Abstand voneinander angeordneten Drallstopps (3 ,7) bewegt und dabei dem Garn (1') durch mindestens eine zwischen den Drallstopps (3, 7) stationär angeordnete Falschdreheinrichtung (8) abwechselnd S- und Z-Drehungen erteilt werden, die mittels einer der Falschdreheinrichtung (8) in Garnlaufrichtung (C) nachgeschaltenten Thermo-Fixiereinrichtung (11) fixiert werden, **dadurch gekennzeichnet, daß** der in Gamlaufrichtung hinter der Falschdreheinrichtung vorgesehene-Drallstopp (3) in drallstoppendem Eingriff mit dem Gam (1') gebracht und synchron zusammen mit diesem durch die Fixiereinrichtung (11) weiterbewegt wird, bis mindestens der Drehungs-Umkehrpunkt (2) im Garn (1') fixiert ist und daß mindestens ein weiterer, dem vorgenannten bewegten Drallstopp (3) folgender Drallstopp (3) in drallstoppenden Eingriff mit dem Garn (1') gebracht und zusammen mit diesem durch die Fixiereinrichtung (11) weiterbewegt wird, bevor dem Garn (1') durch die Falschdreheinrichtung (8) eine entgegengesetzte Drehung erteilt wird.

2. Verfahren nach Anspruch 1, **dadurch gekennzeichnet, daß** die Fixiereinrichtung (11) von einer Heizzone (4) und einer nachgeschalteten Kühlzone (5) gebildet ist und die bewegten Drallstopps (3) einen Abstand (L₂) aufweisen, der kleiner ist als die Länge der Fixiereinrichtung (L₃).

3. Verfahren nach einem der Ansprüche 1 oder 2, **dadurch gekennzeichnet, daß** die Klemmung des Garns (1') durch den drallstoppenden Eingriff der bewegten Drallstopps (3) gelöst wird, sobald das Garn (1') in der Kühlzone (5) eine vorbestimmte Temperatur unterschreitet.

4. Verfahren nach Anspruch 1, **dadurch gekennzeichnet, daß** der drallstoppende Eingriff durch Linienförmige Klemmung des Garnes (1') bewirkt wird.

5. Verfahren nach Anspruch 4, **dadurch gekennzeichnet, daß** die Klemmung des Garnes (1') mittels Klemmbacken (3a, 3b, 22, 23a) folgt, die in Gamlaufrichtung (C) eine möglichst kleine Ausdehnung aufweisen.

6. Verfahren nach Anspruch 5, **dadurch gekennzeichnet, daß** schneidenartige Klemmbacken (3a, 3b, 22, 23a) verwendet werden.

7. Verfahren nachn einem der vorhergehenden Ansprüche, **dadurch gekennzeichnet, daß** Klemmbacken (3a, 3b, 22, 23a) verwendet werden, die ein- und ausschaltbar (zu schließen und zu öffnen) sind.

8. Verfahren nach einem der vorhergehenden Ansprüche, **dadurch gekennzeichnet, daß** die beweglichen Drallstopps (3) im Umlauf zu der Falschdreheinrichtung (8) zurückgeführt werden.

9. Verfahren nach Anspruch 8, **dadurch gekennzeichnet, daß** der jeweilige Drallstopp (3) bis dicht an die Falschäreheinrichtung (8) herangeführt wird bevor er in drallstoppenden Eingriff gebracht wird.

10. Verfahren nach einem der vorhergehenden Ansprüche, **dadurch gekennzeichnet, daß** der gegenseitige Abstand zweier in drallstoppendem Eingriff befindlicher Drallstopps (3) in Garnlaufrichtung (C) elastisch nachgiebig ist.

11. Verfahren nach einem der vorhergehenden Ansprüche, **dadurch gekennzeichnet, daß** der Abstand zwischen dem vor der Falschdreheinrichtung (8) stationär angeordneten Drallstopps (3) und der Falschdreheinrichtung (8) zu jeder Zeit größer ist, als der Abstand zwischen Falschdreheinrichtung (8) und dem jeweils dieser am nächsten liegenden beweglichen Drallstopp (3).

12. Verfahren nach einem der vorhergehenden Ansprüche, **dadurch gekennzeichnet, daß** die beweglichen Drallstopps (3) mit dem Garn durch eine thermische Fixiereinrichtung (11) mit einer Heizzone (4) und einer nachgeschalteten Kühlzone (5) hindurchbewegt werden.

13. Verfahren nach einem der vorhergehenden Ansprüche, **dadurch gekennzeichnet, daß** die Drehungen des Garns (1') durch erhitzte Klemmbacken (3a, 3b, 22, 23a) fixiert werden.

14. Verfahren nach einem der vorhergehenden Ansprüche, **dadurch gekennzeichnet, daß** zwei konstant angetriebene Falschdreheinrichtungen (8, 8', 8a, 8'a) verwendet werden, von denen die eine geeignet ist, dem Garn stromabwärts S-Drehungen und die andere geeignet ist dem Garn Z-Drehungen zu erteilen und daß die Falschdreheinrichtungen (8, 8', 8a, 8'a) abwechselnd in Arbeitsstellung gebracht werden, indem ihre Wirkflächen abwechselnd an das Garn (1') angedrückt werden.

15. Verfahren nach einem der vorhergehenden Ansprüche, **dadurch gekennzeichnet, daß** die Zeit der der Drehungserteilung in der jeweiligen Richtung mit der Länge des Garnabschnittes mit einer Drehrichtung (C) korrespondiert.

16. Verfahren nach einem der vorhergehenden Ansprüche, **dadurch gekennzeichnet, daß** der gegenseitige Abstand (L₂) zweier Drallstopps (3) stochastisch veränderbar ist.

17. Verfahren nach einem der vorhergehenden Ansprüche, **dadurch gekennzeichnet, daß** die beweglichen Drallstopps (3) kraftschlüssig (z. B. Federkraft oder Magnetkraft) ausgelegt sind.

## Revendications

1. Procédé pour produire un fil continu (1) présentant en alternance des torsions gauches et droites, selon lequel au moins un fil (1') est déplacé entre deux arrêts de torsion (3, 7) disposés à distance l'un de l'autre, et des torsions gauches et droites sont alors appliquées en alternance au fil (1') par au moins un dispositif de fausse torsion (8) disposé stationnairement entre les arrêts de torsion (3, 7), torsions qui sont fixées au moyen d'un dispositif de thermofixage (11) monté en aval du dispositif de fausse torsion (8) dans la direction d'avancement (C) du fil, **caractérisé en ce que** l'arrêt de torsion (3) prévu après le dispositif de fausse torsion dans la direction d'avancement du fil est amené en engagement d'arrêt de torsion avec le fil (1') et est déplacé plus loin de manière synchrone conjointement avec ce dernier à travers le dispositif de fixage (11) jusqu'à ce qu'au moins le point (2) d'inversion de torsion soit fixé dans le fil (1'), et **en ce qu'**au moins un autre arrêt de torsion (3), subséquent à l'arrêt de torsion déplacé (3) précité, est amené en engagement d'arrêt de torsion avec le fil (1') et est déplacé plus loin conjointement avec ce dernier à travers le dispositif de fixage (11), avant qu'une torsion opposée soit appliquée au fil (1') par le dispositif de fausse torsion (8).

2. Procédé selon la revendication 1, **caractérisé en ce que** le dispositif de fixage (11) est formé d'une zone de chauffage (4) suivie d'une zone de refroidissement (5), et les arrêts de torsion déplacés (3) présentent une distance mutuelle (L₂) qui est inférieure à la longueur (L₃) du dispositif de fixage.

3. Procédé selon la revendication 1 ou 2, **caractérisé en ce que** le serrage du fil (1') par l'engagement d'arrêt de torsion des arrêts de torsion déplacés (3) est libéré dès que le fil (1') tombe en dessous d'une température prédéfinie dans la zone de refroidissement (5).

4. Procédé selon la revendication 1, **caractérisé en ce que** l'engagement d'arrêt de torsion est produit par serrage linéaire du fil (1').

5. Procédé selon la revendication 4, **caractérisé en ce que** le serrage du fil (1') s'effectue au moyen de mors de serrage (3a, 3b, 22, 23a) qui présentent une étendue minimale dans la direction d'avancement (C) du fil.

6. Procédé selon la revendication 5, **caractérisé en ce qu'**on utilise des mors de serrage (3a, 3b, 22, 23a) du genre couteaux.

7. Procédé selon l'une des revendications précédentes, **caractérisé en ce qu'**on utilise des mors de serrage (3a, 3b, 22, 23a) qui peuvent être engagés et désengagés (donc qui peuvent être fermés et ouverts).

8. Procédé selon l'une des revendications précédentes, **caractérisé en ce que** les arrêts de torsion mobiles (3) sont cycliquement ramenés au dispositif de fausse torsion (8).

9. Procédé selon la revendication 8, **caractérisé en ce que** l'arrêt de torsion respectif (3) est approché tout près du dispositif de fausse torsion (8) avant d'être amené en engagement d'arrêt de torsion.

10. Procédé selon l'une des revendications précédentes, **caractérisé en ce que** la distance mutuelle, dans la direction d'avancement (C) du fil, entre deux arrêts de torsion (3) se trouvant en engagement d'arrêt de torsion est élastiquement flexible.

11. Procédé selon l'une des revendications précédentes, **caractérisé en ce que** la distance entre l'arrêt de torsion (3) disposé stationnairement avant le dispositif de fausse torsion (8) et le dispositif de fausse torsion (8) est à tout moment supérieure à la distance entre le dispositif de fausse torsion (8) et l'arrêt de torsion mobile respectif (3) qui est le plus proche de ce dispositif.

12. Procédé selon l'une des revendications précédentes, **caractérisé en ce que** les arrêts de torsion mobiles (3) sont déplacés avec le fil à travers un dispositif de fixage thermique (11) comportant une zone de chauffage (4) suivie d'une zone de refroidissement (5).

13. Procédé selon l'une des revendications précédentes, **caractérisé en ce que** les torsions du fil (1') sont fixées par des mors de serrage chauffés (3a, 3b, 22, 23a).

14. Procédé selon l'une des revendications précédentes, **caractérisé en ce qu'**on utilise deux dispositifs de fausse torsion (8, 8', 8a, 8'a) à entraînement constant, dont l'un est approprié pour appliquer au fil des torsions gauches en aval et dont l'autre est approprié pour appliquer au fil des torsions droites, et **en ce que** les dispositifs de fausse torsion (8, 8', 8a, 8'a) sont amenés en alternance en position de travail par le fait que leurs surfaces actives sont pressées en alternance contre le fil (1').

15. Procédé selon l'une des revendications précédentes, **caractérisé en ce que** la durée de l'application de torsion dans la direction respective correspond à la longueur du tronçon de fil ayant une direction de torsion (C).

16. Procédé selon l'une des revendications précédentes, **caractérisé en ce que** la distance mutuelle (L₂) entre deux arrêts de torsion (3) peut être modifiée de façon stochastique.

17. Procédé selon l'une des revendications précédentes, **caractérisé en ce que** les arrêts de torsion mobiles (3) sont conçus à engagement à force (force de ressort ou force magnétique par exemple).

## Claims

1. Method for producing a filament yarn (1) which exhibits alternating S and Z twists, in which at least one yarn (1') is moved between two twist stops (3, 7) arranged spaced a distance from one another and in the process at least one false twisting device (8) arranged stationary between the twist stops (3, 7) gives the yarn (1') alternating S and Z twists which are fixed by means of a thermal fixing device (11) following the false twisting device (8) in the yarn running direction (C), **characterised in that** the twist stop (3) provided after the false twisting device in the yarn running direction is brought into twist-stopping engagement with the yarn (1') and moved on in synchronisation with the latter through the fixing device (11) until at least the twist reversing point (2) in the yarn (1') is fixed, and **in that** at least one further twist stop (3) following the moving twist stop (3) named previously is brought into twist-stopping engagement with the yarn (1') and moved on together with the latter through the fixing device (11) before the yarn (1') is given an opposite twist by the false twisting device (8).

2. Method according to claim 1, **characterised in that** the fixing device (11) is formed by a heating zone (4) and a following cooling zone (5) and the moving twist stops (3) exhibit a spacing (L₂) which is smaller than the length of the fixing device (L₃).

3. Method according to one of claims 1 or 2, **characterised in that** the clamping of the yarn (1') by the twist-stopping engagement of the moving twist stops (3) is released as soon as the yarn (1') drops below a predetermined temperature in the cooling zone (5).

4. Method according to claim 1, **characterised in that** the twist-stopping engagement is effected by linear clamping of the yarn (1').

5. Method according to claim 4, **characterised in that** the clamping of the yarn (1') is effected by means of clamping jaws (3a, 3b, 22, 23a) which exhibit the smallest possible extension in the yarn running direction (C).

6. Method according to claim 5, **characterised in that** cutter-like clamping jaws (3a, 3b, 22, 23a) are used.

7. Method according to one of the preceding claims, **characterised in that** clamping jaws (3a, 3b, 22, 23a) are used which can be switched on and off (to close and open).

8. Method according to one of the preceding claims, **characterised in that** the moving twist stops (3) are returned to the false twisting device (8) in a circuit.

9. Method according to claim 8, **characterised in that** the respective twist stop (3) is moved right up to the false twisting device (8) before it is brought into twist-stopping engagement.

10. Method according to one of the preceding claims, **characterised in that** the mutual spacing of two twist stops (3) in twist-stopping engagement is elastically yielding in the yarn running direction (C).

11. Method according to one of the preceding claims, **characterised in that** the spacing between the twist stops (3) arranged stationary before the false twisting device (8) and the false twisting device (8) is always greater than the spacing between the false twisting device (8) and the moving twist stop (3) lying closest to the latter.

12. Method according to one of the preceding claims, **characterised in that** the moving twist stops (3) are moved with the yarn through a thermal fixing device (11) with a heating zone (4) and a following cooling zone (5).

13. Method according to one of the preceding claims, **characterised in that** the twists of the yarn (1') are fixed by heated clamping jaws (3a, 3b, 22, 23a).

14. Method according to one of the preceding claims, **characterised in that** two constantly driven false twisting devices (8, 8', 8a, 8'a) are used, one of which is suitable to impart S twists to the yarn in the downstream direction and the other of which is suitable to impart Z twists to the yarn, and **in that** the false twisting devices (8, 8', 8a, 8'a) are alternately brought into their working position **in that** their effective surfaces are alternately pressed against the yarn (1').

15. Method according to one of the preceding claims, **characterised in that** the time taken to impart the twist in the respective direction corresponds to the length of the yarn portion with one twisting direction (C).

16. Method according to one of the preceding claims, **characterised in that** the mutual spacing (L₂) between two twist stops (3) can be altered stochastically (= at random).

17. Method according to one of the preceding claims, **characterised in that** the moving twist stops (3) are designed to operate by force (e.g. spring force or magnetic force).
